# EUROPÄISCHE PATENTSCHRIFT

(11) **EP 3 924 584 B1**
(45) Veröffentlichungstag und Bekanntmachung des Hinweises auf die Patenterteilung: **25.10.2023**
(21) Anmeldenummer: 20702188.2
(22) Anmeldetag: 16.01.2020
(51) Int. Cl.: E05D 3/14, E05D 7/12

(54) **MÖBELSCHARNIER**
FURNITURE HINGE
CHARNIÈRE DE MEUBLE

(30) Priorität: 15.02.2019 AT 501152019
(43) Veröffentlichungstag der Anmeldung: 22.12.2021
(73) Patentinhaber: Julius Blum GmbH, 6973 Höchst (AT)
(72) Erfinder: GELLER, Irmela Mara, 6850 Dornbirn (AT)
(74) Vertreter: Torggler & Hofmann Patentanwälte - Innsbruck
(86) Internationale Anmeldenummer: PCT/AT2020/060008
(87) Internationale Veröffentlichungsnummer: WO 2020/163884

(56) Entgegenhaltungen:
- WO-A1-2016/156514
- DE-A1-102017 104 185
- IT-A1- MI20 100 555
- US-A1- 2018 252 011

## Beschreibung

Die vorliegende Erfindung bezieht sich auf eine Anordnung mit einem Möbelscharnier zum schwenkbaren Verbinden eines relativ zu einem Möbelkorpus bewegbar gelagerten Möbelteiles und mit einem Befestigungsadapter zur Befestigung des Möbelscharniers am Möbelkorpus, wobei das Möbelscharnier zumindest zwei miteinander gelenkig verbundene Beschlagteile aufweist, wobei zumindest eines der Beschlagteile des Möbelscharniers dazu ausgebildet ist, zumindest bereichsweise innerhalb eines plattenförmigen Teils des Möbelkorpus versenkt zu werden.

Im Weiteren betrifft die Erfindung ein Möbel mit einem Möbelkorpus, einem relativ zum Möbelkorpus bewegbar gelagerten Möbelteil und mit wenigstens einem Möbelscharnier zum Bewegen des bewegbaren Möbelteiles.

In der WO 2016/174071 A1 ist in Fig. 9 ein Möbelscharnier zur schwenkbaren Lagerung einer Türe gezeigt, wobei eines der beiden Beschlagteile des Möbelscharniers innerhalb einer Aussparung eines plattenförmigen Möbelteiles des Möbelkorpus aufgenommen ist. Dieser Typ von Möbelscharnieren kann beispielsweise dann verwendet werden, wenn innerhalb des Möbelkorpus ein Haushaltsgerät (Elektroherd, Mikrowelle, Kühlschrank, Geschirrspüler, Wäschetrockner, Waschmaschine) untergebracht werden soll, wobei sich das Haushaltsgerät zwischen zwei gegenüberliegenden vertikalen Wänden des Möbelkorpus erstreckt. In einem solchen Fall ist für die Anordnung eines Möbelscharniers zwischen dem Haushaltsgerät und der vertikalen Wand des Möbelkorpus kein Platz vorhanden. Auch ohne die Anordnung eines solchen Haushaltsgerätes bietet ein in einem plattenförmigen Teil des Möbelkorpus versenkbares Möbelscharnier den Vorteil, dass das Möbelscharnier von außen optisch kaum in Erscheinung tritt und daher für viele Designlösungen geeignet ist.

In der DE 20 2017 102 809 A1 ist ein Möbelantrieb zum Bewegen von Möbelklappen offenbart, wobei das Gehäuse des Möbelantriebes dazu ausgebildet ist, innerhalb einer vertikal verlaufenden Seitenwand eines Möbelkorpus integriert zur werden.

In der US 2015/361699 A1 ist ein Möbelscharnier mit einem Scharnierarm und einem mit dem Scharnierarm gelenkig verbundenen Scharniertopf gezeigt, wobei der Scharnierarm in einer Schale einem Möbelkorpus befestigt und der Scharniertopf in einer Ausnehmung des bewegbaren Möbelteiles versenkt ist.

Die Dokumente IT MI20 100 555 A1, US 2018/252011 A1 und WO 2016/156514 A1 offenbaren weitere Scharniere.

Zumindest ein Beschlagteil solcher Möbelscharniere ist also dazu ausgebildet, in einem plattenförmigen Teil des Möbelkorpus versenkt zu werden, also beispielsweise in einem horizontal verlaufenden Oberboden oder in einem horizontal verlaufenden Unterboden des Möbelkorpus. Wenn die durch die Möbelscharniere zu bewegende Türe eine bestimmte Höhe übersteigt, so ist die Anbringung zumindest eines zusätzlichen Möbelscharniers notwendig. Ein solches zusätzliches Möbelscharnier kann aber nur dann angeordnet werden, wenn der Möbelkorpus einen Zwischenboden oder eine Traverse aufweist, in welchen das Beschlagteil des Möbelscharniers zu versenken ist. Darüber hinaus gibt es Montagesituationen, in welchen der Möbelkorpus lediglich eine horizontal verlaufende erste Möbelplatte aufweist, in welcher ein Beschlagteil eines ersten Möbelscharniers versenkbar ist. Zur Anbringung eines zweiten Möbelscharniers ist allerdings eine zweite Möbelplatte notwendig, welche aber häufig nicht vorhanden ist (beispielsweise dann, wenn ein Spülbecken oder ein Kochfeld eine Küchenarbeitsplatte durchragt). Somit fehlt es hier an einer Möglichkeit, ein zweites Möbelscharnier zur schwenkbaren Lagerung einer Türe ordnungsgemäß am Möbelkorpus zu befestigen. Aufgabe der vorliegenden Erfindung ist es, ein Möbelscharnier der eingangs erwähnten Gattung unter Vermeidung der oben diskutierten Nachteile anzugeben, wobei die Montage eines solchen Möbelscharniers am Möbelkorpus auch ohne das Vorhandensein eines Zwischenbodens oder einer Traverse möglich ist.

Dies wird erfindungsgemäß durch die Merkmale des Patentanspruchs 1 gelöst. Weitere Ausführungsbeispiel der Erfindung sind in den abhängigen Ansprüchen definiert.

Der Befestigungsadapter weist zumindest eine Befestigungsvorrichtung zur Befestigung am Möbelkorpus und zumindest eine Ausnehmung zur zumindest bereichsweisen Aufnahme des versenkbaren Beschlagteiles des Möbelscharniers auf. Erfindungsgemäß weist das Beschlagteil ein, vorzugsweise im Wesentlichen quaderförmiges, Gehäuse auf, welches zum überwiegenden Teil, vorzugsweise im Wesentlichen vollständig, innerhalb der Ausnehmung des Befestigungsadapters aufnehmbar ist. Erfindungsgemäß steht der Befestigungsadapter in einem montierten Zustand quer vom Möbelkorpus ab.

Das Beschlagteil des Möbelscharniers, welches sonst im plattenförmigen Möbelteil zu versenken ist, ist also in der Ausnehmung des Befestigungsadapters zumindest teilweise aufnehmbar, wobei der Befestigungsadapter durch die zumindest eine Befestigungsvorrichtung am Möbelkorpus zu befestigen ist. In einer Montagelage des Möbelscharniers am Möbelkorpus ist das Möbelscharnier - zusammen mit dem Befestigungsadapter - am plattenförmigen Möbelteil befestigt und - abgesehen von Befestigungsmitteln des Befestigungsadapters - vollständig außerhalb jenes plattenförmigen Möbelteiles angeordnet, an welchem der Befestigungsadapter befestigt ist.

Gemäß einem Ausführungsbeispiel kann vorgesehen sein, dass eine Kontur der Ausnehmung des Befestigungsadapters einer Kontur des Beschlagteiles im Wesentlichen angepasst ist.

Das Beschlagteil des Möbelscharniers kann in einem verbundenen Zustand mit dem Befestigungsadapter zum überwiegenden Teil, vorzugsweise im Wesentlichen vollständig, innerhalb der Ausnehmung des Befestigungsadapters aufgenommen sein.

Die Ausnehmung des Befestigungsadapters kann im Wesentlichen taschenförmig (d.h. als Sackloch) ausgebildet sein.

Das Gehäuse des Möbelscharniers kann eine Höhenerstreckung und eine Längenerstreckung aufweisen, wobei die Längenerstreckung mindestens dreimal, vorzugsweise mindestens sechsmal, so groß als die Höhenerstreckung ist.

Die Befestigungsvorrichtung kann zumindest eine Öffnung zum Durchtritt einer Schraube aufweisen. Alternativ oder ergänzend dazu kann die Befestigungsvorrichtung zumindest eine am Befestigungsadapter vormontierte Schraube aufweisen.

Gemäß einem bevorzugten Ausführungsbeispiel der Erfindung kann die Anordnung zusätzlich einen am Möbelkorpus vormontierbaren Montageteil aufweisen, wobei der Befestigungsadapter mit dem am Möbelkorpus vormontierten Montageteil lösbar verbindbar, vorzugsweise lösbar verriegelbar, ist.

Die Befestigungsvorrichtung des Befestigungsadapters kann eine Verriegelungsvorrichtung mit zumindest einem federnden oder von einem Kraftspeicher beaufschlagten Verriegelungselement aufweisen, wobei das Verriegelungselement mit dem Montageteil lösbar verriegelbar ist. Die Verriegelungsvorrichtung kann zumindest ein Halteelement, beispielsweise einen zylindrischen Stift, aufweisen, welches in einem verbundenen Zustand mit dem Montageteil in eine Kerbe des Montageteiles eingreift.

Weitere Einzelheiten und Vorteile der vorliegenden Erfindung werden anhand der nachfolgenden Figurenbeschreibung erläutert.
- Fig. 1: zeigt eine perspektivische Ansicht eines Möbels mit einem Möbelkorpus und einem relativ dazu bewegbar gelagerten Möbelteil,
- Fig. 2: zeigt eine Detailansicht des Befestigungsadapters, über welchen das Möbelscharnier am Möbelkorpus zu befestigen ist,
- Fig. 3a, 3b: zeigen das Möbelscharnier und den Befestigungsadapter in einem gelösten Zustand und in einem verbundenen Zustand,
- Fig. 4a, 4b: zeigen eine alternative Befestigung des Befestigungsadapters am Möbelkorpus.

Fig. 1 zeigt eine perspektivische Ansicht eines Möbels 1 mit einem Möbelkorpus 2 und einem relativ zum Möbelkorpus 2 bewegbar gelagerten Möbelteil 3. Der Möbelkorpus 2 umfasst einen horizontal verlaufenden Oberboden 8, zwei parallel voneinander beabstandete vertikale Seitenwände 10, 10a und einen horizontal verlaufenden Unterboden 9. Das bewegbare Möbelteil 3 ist im gezeigten Ausführungsbeispiel durch Möbelscharniere 4 relativ zum Möbelkorpus 2 um eine vertikal verlaufende Achse schwenkbar gelagert. Die Möbelscharniere 4 umfassen jeweils zwei Beschlagteile 5, 6, welche durch zumindest einen Gelenkhebel 7 miteinander gelenkig verbunden sind. Zumindest ein Beschlagteil 5, 6 der Möbelscharniere 4 ist dazu ausgebildet, zumindest bereichsweise innerhalb eines plattenförmigen Teils (d.h. beispielsweise im Oberboden 8, im Unterboden 9 oder in einer Seitenwand 10, 10a) des Möbelkorpus 2 versenkt zu werden. Im gezeigten Ausführungsbeispiel sind beide Beschlagteile 5, 6 der Möbelscharniere 4 innerhalb eines plattenförmigen Teils, vorzugsweise mit einer Materialstärke von weniger als 20 mm, zumindest teilweise, vorzugsweise im Wesentlichen vollständig, versenkbar. Damit die Beschlagteile 5, 6 im zugehörigen plattenförmigen Teil des Möbelkorpus 2 versenkbar sind, sind in den plattenförmigen Teilen entsprechende Ausnehmungen zur Aufnahme der Beschlagteile 5, 6 vorzusehen.

Während die Anordnung der Möbelscharniere 4 im Oberboden 8 und/oder im Unterboden 9 weitgehend unproblematisch ist, so ist die Befestigung eines zwischen dem Oberboden 8 und dem Unterboden 9 befindlichen Möbelscharniers 4 üblicherweise mit Schwierigkeiten verbunden, weil hierfür kein Regalbrett oder eine Traverse zur Verfügung steht. Die drei übereinander angeordneten Möbelscharniere 4 können, damit die Drehachsen der Möbelscharniere 4 in vertikaler Richtung miteinander fluchten, identisch ausgebildet sein. Auf diese Weise ist für die zwei verschiedenen Befestigungsarten (im Oberboden 8 und im Unterboden 9 einerseits und an der Seitenwand 10 andererseits) ein einziger Typ von Möbelscharnieren 4 verwendbar.

Zur Montage des Möbelscharniers 4 an der Seitenwand 10 ist ein Befestigungsadapter 11 vorgesehen, welcher zumindest eine Befestigungsvorrichtung 12 zur Befestigung des Befestigungsadapters 11 am Möbelkorpus 2 und zumindest eine, vorzugsweise taschenförmig ausgebildete, Ausnehmung 13 zur zumindest teilweisen Aufnahme des Beschlagteiles 6 aufweist. Die Befestigungsvorrichtung 12 zur Befestigung am Möbelkorpus 2 kann zumindest eine Öffnung zum Durchtritt einer Schraube 16 und/oder eine am Befestigungsadapter 11 vormontierte Schraube 16 und/oder eine Verriegelungsvorrichtung 14 aufweisen, durch welche der Befestigungsadapter 11 mit einem am Möbelkorpus 2 zu befestigenden Montageteil 15 (Fig. 3b) lösbar verriegelbar ist. Auf diese Weise wird die Anordnung zumindest eines zusätzlichen Möbelscharniers 4 ermöglicht, welches sowohl zum Oberboden 8 als auch zum Unterboden 9 beabstandet ist und welches mit den im Oberboden 8 und im Unterboden 9 versenkten Möbelscharnieren 4 identisch ausgebildet sein kann.

Fig. 2 zeigt eine Detailansicht des Befestigungsadapters 11, über welchen das Möbelscharnier 4 am Möbelkorpus 2, im vorliegenden Fall an der Seitenwand 10, zu befestigen ist. Der Befestigungsadapter 11 weist zumindest eine Befestigungsvorrichtung 12 zur Befestigung am Möbelkorpus 2 und zumindest eine Ausnehmung 13 zur zumindest teilweisen Aufnahme des Beschlagteiles 6 des Möbelscharniers 4 auf. Die Kontur der Ausnehmung 13 kann einer Kontur des Beschlagteiles 6 derart angepasst sein, dass das Beschlagteil 6 in der Ausnehmung 13 im Wesentlichen formschlüssig aufnehmbar ist. Das andere Beschlagteil 5 ist zum überwiegenden Teil, vorzugsweise im Wesentlichen vollständig, innerhalb einer im bewegbaren Möbelteil 3 angeordneten Ausnehmung aufgenommen. In der gezeigten Montagelage steht der an der Seitenwand 10 montierte Befestigungsadapter 11 von der Seitenwand 10 quer ab.

Fig. 3a zeigen das Möbelscharnier 4 und den Befestigungsadapter 11 in einem gelösten Zustand. Das Beschlagteil 6 weist erfindungsgemäß kann beispielweise ein im Wesentlichen quaderförmiges Gehäuse 6a auf, welches zumindest teilweise, vorzugsweise im Wesentlichen vollständig, in der Ausnehmung 13 des Befestigungsadapters 11 aufnehmbar ist. Das Gehäuse 6a kann eine Höhenerstreckung und eine Längenerstreckung aufweisen, wobei die Längenerstreckung mindestens dreimal, vorzugsweise mindestens sechsmal, so groß als die Höhenerstreckung ist. Die Befestigungsvorrichtung 12 des Befestigungsadapters 11 kann eine Verriegelungsvorrichtung 14 umfassen, durch welche der Befestigungsadapter 11 mit einem am Möbelkorpus 2 zu befestigenden Montageteil 15 (Fig. 3b) lösbar verriegelbar ist. Die Verriegelungsvorrichtung 14 weist zumindest ein Halteelement 14b, beispielsweise in Form eines zylindrischen Stifts, auf, wobei das Halteelement 14b in einem verbundenen Zustand mit dem Montageteil 15 in Kerben 17 des Montageteiles 15 eingreift. Darüber hinaus kann die Verriegelungsvorrichtung 14 zumindest ein federndes oder von einem Kraftspeicher beaufschlagtes Verriegelungselement 14a aufweisen, welches mit dem Montageteil 15 lösbar verriegelbar ist.

Fig. 3b zeigt das Möbelscharnier 4 und den Befestigungsadapter 11 in einem verbundenen Zustand, wobei das Gehäuse 6a des Beschlagteiles 6 im Wesentlichen vollständig innerhalb der Ausnehmung 13 des Befestigungsadapters 11 aufgenommen ist. Der Montageteil 15 ist durch zumindest eine Schraube 16 am Möbelkorpus 2 vormontierbar, wobei der Befestigungsadapter 11 durch die Verriegelungsvorrichtung 14 mit dem am Möbelkorpus 2 vormontierten Montageteil 15 lösbar verriegelbar ist. Zur Montage des Befestigungsadapters 11 wird zunächst ein Halteelement 14b in eine Kerbe 17 des Montageteiles 15 eingeführt, anschließend ist der Befestigungsadapter 11 durch das bewegbar gelagerte Verriegelungselement 14a mit dem Montageteil 15 lösbar verriegelbar. Der Montageteil 15 kann als Standardbauteil ausgeführt sein, durch welchen auch gemäß dem Stand der Technik bekannte Möbelscharniere anderer Bauart, insbesondere Möbelscharniere mit einem Scharniertopf, am Möbelkorpus 2 zu befestigen sind.

Fig. 4a zeigt eine alternative Befestigung des Befestigungsadapters 11 am Möbelkorpus 2. Die Befestigungsvorrichtung 12 umfasst einen am Möbelkorpus 2 zu befestigenden Montageteil 15, welcher durch Schrauben 16 am Möbelkorpus 2 vormontierbar ist. Der Befestigungsadapter 11 ist durch Aufschieben, durch Aufstecken oder durch Aufdrücken mit dem vormontierten Montageteil 15 lösbar verbindbar.

Fig. 4b zeigt das Ausführungsbeispiel gemäß Fig. 4a in einer weiteren perspektivischen Ansicht. Der Montageteil 15 ist in einem ersten Montageschritt durch die Schrauben 16 am Möbelkorpus 2 zu befestigen. In einem weiteren Montageschritt wird der Befestigungsadapter 11 an einer ersten Lagerstelle 19a des Montageteiles 15 eingehängt, um die erste Lagerstelle 19a verschwenkt und anschließend durch eine zweite Lagerstelle 19b, vorzugsweise mit einem federnden Schnapper, mit dem Montageteil 15 lösbar verbunden.

## Patentansprüche

1. Anordnung mit einem Möbelscharnier (4) zum schwenkbaren Verbinden eines relativ zu einem Möbelkorpus (2) bewegbar gelagerten Möbelteiles (3) und mit einem Befestigungsadapter (11) zur Befestigung des Möbelscharniers (4) am Möbelkorpus (2), wobei das Möbelscharnier (4) zumindest zwei miteinander gelenkig verbundene Beschlagteile (5, 6) aufweist, wobei zumindest eines der Beschlagteile (5, 6) des Möbelscharniers (4) dazu ausgebildet ist, zumindest bereichsweise innerhalb eines plattenförmigen Teils des Möbelkorpus (2) versenkt zu werden, wobei der Befestigungsadapter (11) zumindest eine Befestigungsvorrichtung (12) zur Befestigung am Möbelkorpus (2) und zumindest eine Ausnehmung (13) zur zumindest bereichsweisen Aufnahme des versenkbaren Beschlagteiles (5, 6) des Möbelscharniers (4) aufweist, **dadurch gekennzeichnet, dass** ein Beschlagteil (5, 6) ein, vorzugsweise im Wesentlichen quaderförmiges, Gehäuse (6a) aufweist, welches zum überwiegenden Teil, vorzugsweise im Wesentlichen vollständig, innerhalb der Ausnehmung (13) des Befestigungsadapters (11) aufnehmbar ist und wobei der Befestigungsadapter (11) in einem montierten Zustand quer vom Möbelkorpus (2) absteht.

2. Anordnung nach Anspruch 1, **dadurch gekennzeichnet, dass** eine Kontur der Ausnehmung (13) des Befestigungsadapters (11) einer Kontur eines Beschlagteiles (5, 6) im Wesentlichen angepasst ist.

3. Anordnung nach Anspruch 1 oder 2, **dadurch gekennzeichnet, dass** ein Beschlagteil (5, 6) des Möbelscharniers (4) in einem verbundenen Zustand mit dem Befestigungsadapter (11) zum überwiegenden Teil, vorzugsweise im Wesentlichen vollständig, innerhalb der Ausnehmung (13) des Befestigungsadapters (11) aufgenommen ist.

4. Anordnung nach einem der Ansprüche 1 bis 3, **dadurch gekennzeichnet, dass** die Ausnehmung (13) des Befestigungsadapters (11) im Wesentlichen taschenförmig ausgebildet ist.

5. Anordnung nach einem der Ansprüche 1 bis 4, **dadurch gekennzeichnet, dass** das Gehäuse (6a) des Möbelscharniers (4) eine Höhenerstreckung und eine Längenerstreckung aufweist, wobei die Längenerstreckung mindestens dreimal, vorzugsweise mindestens sechsmal, so groß als die Höhenerstreckung ist.

6. Anordnung nach einem der Ansprüche 1 bis 5, **dadurch gekennzeichnet, dass** die Befestigungsvorrichtung (12) zumindest eine Öffnung zum Durchtritt einer Schraube (16) aufweist.

7. Anordnung nach einem der Ansprüche 1 bis 6, **dadurch gekennzeichnet, dass** die Befestigungsvorrichtung (12) zumindest eine am Befestigungsadapter (11) vormontierte Schraube (16) aufweist.

8. Anordnung nach einem der Ansprüche 1 bis 7, **dadurch gekennzeichnet, dass** die Anordnung zusätzlich einen am Möbelkorpus (2) vormontierbaren Montageteil (15) aufweist, wobei der Befestigungsadapter (11) mit dem am Möbelkorpus (2) vormontierten Montageteil (15) lösbar verbindbar, vorzugsweise lösbar verriegelbar, ist.

9. Anordnung nach Anspruch 8, **dadurch gekennzeichnet, dass** die Befestigungsvorrichtung (12) des Befestigungsadapters (11) eine Verriegelungsvorrichtung (14) mit zumindest einem federnden oder von einem Kraftspeicher beaufschlagten Verriegelungselement (14a) aufweist, wobei das Verriegelungselement (14a) mit dem Montageteil (15) lösbar verriegelbar ist.

10. Anordnung nach Anspruch 8 oder 9, **dadurch gekennzeichnet, dass** die Verriegelungsvorrichtung (14) zumindest ein Halteelement (14a) aufweist, welches in einem verbundenen Zustand mit dem Montageteil (15) in eine Kerbe (17) des Montageteiles (15) eingreift.

11. Anordnung nach Anspruch 10, **dadurch gekennzeichnet, dass** das Halteelement (14a) der Verriegelungsvorrichtung (14) als zylindrischer Stift ausgebildet ist.

12. Möbel (1) mit einem Möbelkorpus (2) und mit einem bewegbar gelagerten Möbelteil (3), welches durch zumindest eine Anordnung nach einem der Ansprüche 1 bis 11 relativ zum Möbelkorpus (2) bewegbar gelagert ist.

13. Möbel nach Anspruch 12, **dadurch gekennzeichnet, dass** der Möbelkorpus (2) einen Oberboden (8), einen Unterboden (9) und eine zwischen dem Oberboden (8) und dem Unterboden (9) erstreckende Seitenwand (10) aufweist, wobei das Möbelscharnier (4) über den Befestigungsadapter (11) an der Seitenwand (10) des Möbelkorpus (2) befestigt ist.

## Claims

1. An arrangement comprising a furniture hinge (4) for pivotally connecting a furniture part (3) movably-supported relative to a furniture carcass (2), and a fastening adaptor (11) for fastening the furniture hinge (4) to the furniture carcass (2), the furniture hinge (4) including at least two fitting portions (5, 6) hingedly connected to one another, wherein at least one of the fitting portions (5, 6) of the furniture hinge (4) is configured to be at least partially countersunk within a plate-shaped member of the furniture carcass (2), wherein the fastening adaptor (11) includes at least one fastening device (12) configured to be fixed to the furniture carcass (2) and at least one recess (13) for at least partially receiving the countersinkable fitting portion (5, 6) of the furniture hinge (4), **characterized in that** a fitting portion (5, 6) includes a, preferably substantially cuboidal, housing (6a) which, for the most part, can be received, preferably substantially entirely, within the recess (13) of the fastening adaptor (11), and wherein the fastening adaptor (11) projects transversely from the furniture carcass (2) in a mounted condition.

2. The arrangement according to claim 1, **characterized in that** a contour of the recess (13) of the fastening adaptor (11) is substantially adapted to a contour of a fitting portion (5, 6) .

3. The arrangement according to claim 1 or 2, **characterized in that** a fitting portion (5, 6) of the furniture hinge (4), in a connected condition with the fastening adaptor (11), is for the most part, preferably substantially entirely, received within the recess (13) of the fastening adaptor (11).

4. The arrangement according to one of the claims 1 to 3, **characterized in that** the recess (13) of the fastening adaptor (11) is configured substantially pocked-shaped.

5. The arrangement according to one of the claims 1 to 4, **characterized in that** the housing (6a) of the furniture hinge (4) has a height extension and a longitudinal extension, and the longitudinal extension is at least three times, preferably at least six times, larger than the height extension.

6. The arrangement according to one of the claims 1 to 5, **characterized in that** the fastening device (12) includes at least one opening for the passage of a screw (16).

7. The arrangement according to one of the claims 1 to 6, **characterized in that** the fastening device (12) includes at least one screw (16) pre-mounted to the fastening adaptor (11) .

8. The arrangement according to one of the claims 1 to 7, **characterized in that** the arrangement further includes a mounting member (15) configured to be pre-mounted to the furniture carcass (2), wherein the fastening adaptor (11) is configured to be releasably connected, preferably releasably lockable, with the mounting member (15) pre-mounted to the furniture carcass (2).

9. The arrangement according to claim 8, **characterized in that** the fastening device (12) of the fastening adaptor (11) includes a locking device (14) having at least one locking element (14a), the at least one locking element (14a) being resilient or being pressurized by a force storage member and being configured to be releasably locked with the mounting member (15).

10. The arrangement according to claim 8 or 9, **characterized in that** the locking device (14) includes at least one holding element (14a), the at least one holding element (14a) being configured to engage into a notch (17) of the mounting member (15) in a connected condition with the mounting member (15).

11. The arrangement according to claim 10, **characterized in that** the holding element (14a) of the locking device (14) is configured as a cylindrical pin.

12. An item of furniture (1) comprising a furniture carcass (2) and a movably-supported furniture part (3), the furniture part (3) being movably supported relative to the furniture carcass (2) by at least one arrangement according to one of the claims 1 to 11.

13. The item of furniture according to claim 12, **characterized in that** the furniture carcass (2) includes a top panel (8), a bottom panel (9) and a sidewall (10) extending between the top panel (8) and the bottom panel (9), wherein the furniture hinge (4) is fixed to the sidewall (10) of the furniture carcass (2) via the fastening adaptor (11).

## Revendications

1. Agencement avec une charnière de meuble (4) pour la liaison pivotante d'une partie de meuble (3) logée de manière mobile par rapport à un corps de meuble (2) et avec un adaptateur de fixation (11) pour la fixation de la charnière de meuble (4) au corps de meuble (2), dans lequel la charnière de meuble (4) présente au moins deux parties de ferrure (5, 6) reliées par articulation entre elles, dans lequel au moins une des parties de ferrure (5, 6) de la charnière de meuble (4) est réalisée afin d'être enfoncée au moins par endroits dans une partie en forme de plaque du corps de meuble (2), dans lequel l'adaptateur de fixation (11) présente au moins un dispositif de fixation (12) pour la fixation au corps de meuble (2) et au moins un évidement (13) pour la réception au moins par endroits de la partie de ferrure (5, 6) pouvant être enfoncée de la charnière de meuble (4), **caractérisé en ce qu'**une partie de ferrure (5, 6) présente un boîtier (6a) de préférence sensiblement parallélépipédique qui peut être reçu, pour la majeure partie, de préférence sensiblement complètement, à l'intérieur de l'évidement (13) de l'adaptateur de fixation (11) et dans lequel l'adaptateur de fixation (11) dépasse dans un état monté transversalement du corps de meuble (2).

2. Agencement selon la revendication 1, **caractérisé en ce qu'**un contour de l'évidement (13) de l'adaptateur de fixation (11) est sensiblement adapté à un contour d'une partie de ferrure (5, 6).

3. Agencement selon la revendication 1 ou 2, **caractérisé en ce qu'**une partie de ferrure (5, 6) de la charnière de meuble (4) est reçue dans un état relié à l'adaptateur de fixation (11) pour la majeure partie, de préférence sensiblement complètement, à l'intérieur de l'évidement (13) de l'adaptateur de fixation (11).

4. Agencement selon l'une des revendications 1 à 3, **caractérisé en ce que** l'évidement (13) de l'adaptateur de fixation (11) est réalisé sensiblement en forme de poche.

5. Agencement selon l'une des revendications 1 à 4, **caractérisé en ce que** le boîtier (6a) de la charnière de meuble (4) présente une étendue verticale et une étendue longitudinale, dans lequel l'étendue longitudinale est au moins trois fois, de préférence au moins six fois, plus grande que l'étendue verticale.

6. Agencement selon l'une des revendications 1 à 5, **caractérisé en ce que** le dispositif de fixation (12) présente au moins une ouverture pour le passage d'une vis (16).

7. Agencement selon l'une des revendications 1 à 6, **caractérisé en ce que** le dispositif de fixation (12) présente au moins une vis (16) prémontée au niveau de l'adaptateur de fixation (11) .

8. Agencement selon l'une des revendications 1 à 7, **caractérisé en ce que** l'agencement présente en outre une partie de montage (15) pouvant être prémontée au niveau du corps de meuble (2), dans lequel l'adaptateur de fixation (11) peut être relié de manière amovible, de préférence verrouillable de manière amovible avec la partie de montage (15) prémontée au niveau du corps de meuble (2).

9. Agencement selon la revendication 8, **caractérisé en ce que** le dispositif de fixation (12) de l'adaptateur de fixation (11) présente un dispositif de verrouillage (14) avec au moins un élément de verrouillage (14a) sur ressort ou alimenté par un accumulateur de force, dans lequel l'élément de verrouillage (14a) peut être verrouillé de manière amovible avec la partie de montage (15).

10. Agencement selon la revendication 8 ou 9, **caractérisé en ce que** le dispositif de verrouillage (14) présente au moins un élément de retenue (14a) qui vient en prise dans un état relié à la partie de montage (15) dans une encoche (17) de la partie de montage (15).

11. Agencement selon la revendication 10, **caractérisé en ce que** l'élément de retenue (14a) du dispositif de verrouillage (14) est réalisé comme tige cylindrique.

12. Meuble (1) avec un corps de meuble (2) et avec une partie de meuble (3) logée de manière mobile qui est logée de manière mobile par au moins un agencement selon l'une des revendications 1 à 11 par rapport au corps de meuble (2).

13. Meuble selon la revendication 12, **caractérisé en ce que** le corps de meuble (2) présente un fond supérieur (8), un fond inférieur (9) et une paroi latérale (10) s'étendant entre le fond supérieur (8) et le fond inférieur (9), dans lequel la charnière de meuble (4) est fixée par le biais de l'adaptateur de fixation (11) à la paroi latérale (10) du corps de meuble (2) .
